# EUROPÄISCHE PATENTSCHRIFT

(11) **EP 2 868 219 B1**
(45) Veröffentlichungstag und Bekanntmachung des Hinweises auf die Patenterteilung: **25.05.2016**
(21) Anmeldenummer: 14187076.6
(22) Anmeldetag: 30.09.2014
(51) Int. Cl.: A41D 19/00, A41D 13/08

(54) **Fingerhandschuh**
Finger glove
Gant

(30) Priorität: 30.10.2013 CH 18252013
(43) Veröffentlichungstag der Anmeldung: 06.05.2015
(73) Patentinhaber: Lekisport AG, 6340 Baar (CH)
(72) Erfinder:
(74) Vertreter: Pestalozzi, Deborah

(56) Entgegenhaltungen:
- EP-A1- 1 332 687
- WO-A2-2012/134154
- DE-U1-202010 009 191
- US-A1- 2013 021 292

## Beschreibung

### TECHNISCHES GEBIET

Die vorliegende Erfindung betrifft einen Fingerhandschuh zur Verwendung bei Sportaktivitäten in der kälteren Jahreszeit, z.B. beim Skifahren, Skitouren, Langlaufen, etc. Mit zunehmender Bedeutung mobiler Kommunikation, besteht auch erhöhter Bedarf an der Benutzung von mobilen Kommunikationsgeräten, wie z.B. Smartphones mit Touchscreens, beim Sporttreiben. Die Aktivierung und Bedienung von Smartphones oder Touchscreens erfordert eine direkte Berührung der Haut mit dem Bildschirm. Trägt ein Benutzer Handschuhe, die keine elektronische Bedienung erlauben, so müssen diese zuerst ausgezogen werden, bevor eine Bedienung möglich ist.

### STAND DER TECHNIK

Aus dem Stand der Technik sind diverse Handschuhe bekannt, welche an Zeigefinger und/oder Daumen eine leitfähige Fläche aufweisen, die eine Bedienung eines Touchscreens erlaubt. Einige davon, wie beispielsweise die WO 2011/004672 A1 oder EP 2 550 880 A2 bedienen sich dazu der Verwendung von leitfähigem Garnen in den Berührungsbereichen, oder der externen Applikation von leitfähigen Flächen an den betreffenden Bereichen. Andere betten einen Abschnitt leitfähigen Materials an den handinnenseitigen Fingerkuppenbereichen des Handschuhs ein, so zum Beispiel die WO 2010/044962 oder die EP 2 540 176 A2. Diese Lösungen führen aber zu relativ grossen leitfähigen Flächen an den Fingerkuppen, was eine genaue Bedienung von Touchscreen-Tastaturen oder eine exakte Auswahl spezifischer Buttons erschwert.

Die Tendenz zur zunehmenden Verkleinerung von Geräten zusammen mit der Darstellung und Anzeige von Dokumenten und Texten auf dem zunehmend kleineren Bildschirm, erfordern auch die Möglichkeit, solche Texte mittels präziser Auswahl von Textstellen oder der Bedienung von Miniaturbuttons bearbeiten zu können. Die DE 20 2011 109 508 U1 bietet hierzu eine Lösung, indem eine Unstetigkeitsstelle im leitfähigen Bereich vorgesehen wird, welche als Verlängerung der Fingerspitze mit konkreter Abmessung dienen soll. Die US 2013/0021292 A1 dagegen offenbart zwecks Fokussierung des leitfähigen Bereichs einen Fortsatz auf der Fingerspitze, welcher durch ein zylindrisches Innenelement und eine das innere Element umhüllende, leitfähige, äussere Materialschicht gebildet ist.

### DARSTELLUNG DER ERFINDUNG

Eine Aufgabe der vorliegenden Erfindung ist es, die Handschuhe mit Touchscreen-Bedienungsfunktion aus dem Stand der Technik hinsichtlich der Bedienung elektronischer Geräte, insbesondere Touchscreens, z.B. von Smartphones, weiter zu verbessern.

Diese Aufgabe wird durch einen Handschuh gelöst, der mindestens eine Fingerhülle zur Aufnahme eines Fingers eines Benutzers aufweist, wobei die Fingerhülle ein Kontaktelement aus leitfähigem Material aufweist. Die Fingerhülle ist dabei vorzugsweise die Zeigefingerhülle oder die Daumenhülle. Insbesondere weisen sowohl die Zeigefingerhülle als auch die Daumenhülle ein erfindungsgemässes Kontaktelement auf. Im Lichte der meist zweifingrigen Bedienung von Smartphones durch Daumen und Zeigefinger, ist in einer besonders bevorzugten Ausführungsform ein erstes Kontaktelement am handinnenseitigen Fingerkuppenbereich der Zeigefmgerhülle angeordnet und ein zweites Kontaktelement am handinnenseitigen Fingerkuppenbereich der Daumenhülle. Insbesondere bevorzugt weist der Handschuh nur an der Daumenhülle und an der Zeigefmgerhülle an ihrem jeweiligen handinnenseitigen Fingerkuppenbereich je ein Kontaktelement auf, nicht aber an den anderen Fingerhüllen (für Mittel-, Ring- und kleinen Finger). Es kann aber durchaus von Vorteil sein (beispielsweise für die Bedienung grösserer Tablets, die eine grössere Touchscreen-Tastatur aufweisen, sodass mit Zehnfingersystem geschrieben werden kann), auch die handinnenseitigen Fingerkuppenbereiche eines oder mehrerer (gar aller) weiteren Finger mit einem erfindungsgemässen Kontaktelement zu versehen. Sämtliche für eine "Fingerhülle" bzw. für das daran angeordnete Kontaktelement beschriebenen Merkmale sind daher auch für die Daumenhülle oder die restlichen Fingerhüllen anwendbar.

Erfindungsgemäss weist das Kontaktelement einen ersten Kontaktbereich und einen zweiten Kontaktbereich auf, wobei der erste Kontaktbereich an einer Aussenfläche des Handschuhs an einem handinnenseitigen Fingerkuppenbereich der Fingerhülle angeordnet ist. Der erste Kontaktbereich ist mit einem zweiten Kontaktbereich, welcher an einer Innenfläche des Handschuhs angeordnet ist, elektrisch verbunden. Der erste Kontaktbereich ist erfindungsgemäss auf einen fingerspitzennahen Randbereich des handinnenseitigen Fingerkuppenbereichs beschränkt und dabei im Wesentlichen parabelförmig ausgebildet. Die durch den ersten Kontaktbereich beschriebene Parabelform weist einen ersten Schenkel und vorzugsweise einen zweiten Schenkel auf. Beide Schenkel sind mit ihren "freien" Enden zur Fingerwurzel bzw. Handwurzel des handschuhtragenden Benutzers hin gerichtet. Der Scheitelpunkt der Parabel (wo die beiden Schenkel zusammenlaufen) ist in einem Fingerspitzenbereich angeordnet. Der um den parabelförmigen Kontaktbereich unmittelbar umliegende Aussenflächenbereich der Fingerhülle mit dem Kontaktelement ist dabei nicht leitend, was dazu führt, dass der parabelförmige Kontaktbereich eine sehr präzise Oberflächenkontaktierung erlaubt bei verschiedenen Winkeln zwischen Finger und Kontaktfläche und bei unterschiedlichen Drehpositionen des Fingers zur Kontaktfläche.

Dabei ist die parabelförmige Ausgestaltung des ersten Kontaktbereichs so zu verstehen, dass die durch den ersten Kontaktbereich beschriebene Form (in einem am Handschuh befestigten Zustand) z.B. im Wesentlichen in Form einer Parabel, einer Sichel, eines Bogens, eines Halbmonds, oder eines Ringabschnitts bzw. Bogensegments oder ähnliches ausgebildet ist, auch möglich in etwas eckiger Ausgestaltung. Die Schenkel der jeweiligen Form können zu ihren zu der Fingerwurzel hin weisenden freien Enden hin zulaufend ausgebildet sein, d.h. mit einer geringeren Breite als in ihrem scheitelpunktnahen Bereich, dies muss aber nicht notwendigerweise der Fall sein. Die Schenkel können dabei im Wesentlichen gleich lang sein, sie können aber auch unterschiedliche Länge haben. Welche Formen dabei unter anderem unter dem erfindungsgemässen Begriff "parabelförmig" verstanden werden sollen ist in Figur 4 dargestellt.

Gemäss einer bevorzugten Ausführungsform verläuft die Parabelform des ersten Kontaktbereichs im Wesentlichen entlang einer Kante des handinnenseitigen Fingerkuppenbereichs des Handschuhs. Im Falle eines Handschuhs, bei dem mehrere einzelne Materialabschnitte zusammengefügt (z.B. zusammengenäht) sind, trennt diese Kante den handinnenseitigen Fingerkuppenbereich von einem Seitenbereich der Fingerhülle, der zwischen dem handinnenseitigen Fingerkuppenbereich und einem handaussenseitigen Bereich der Fingerhülle liegt. Die Kante verläuft entlang der entsprechenden meist ebenfalls im Wesentlichen parabel- oder bogenförmig verlaufenden Randnaht, bzw. wird durch das Aneinanderfügen und allenfalls Vernähen/Verkleben der aneinandergrenzenden Materialabschnitte gebildet. Dabei ist eine Randnaht als eine Verbindung an einer Übergangsstelle von Materialabeschnitten zu verstehen, und schliesst nicht nur mit Faden/Garn genähte Verbindungen, sondern auch z.B. eine geklebte Verbindung mit ein.

Insbesondere bei einem genähten/geklebten Handschuh ist der erste Kontaktbereich am Handschuh vorzugsweise wulst- oder schlauchförmig ausgebildet. Zu diesem Zweck wird vorzugsweise eine Aussenkante und eine Innenkante des ersten Kontaktbereichs des Kontaktelements in einem noch nicht am Handschuh befestigten Zustand entlang einer Krümmungslinie zusammengelegt, sodass sich gewissermassen ein parabelförmiger (an der eingenäht inneren Längsseite offener) "Schlauch" ergibt. Dieser wird dann vorzugsweise auf der Aussenfläche des Handschuhs befestigt, insbesondere aufgenäht, respektive teilweise eingenäht und/oder aufgeklebt. Vorzugsweise wird dieser "Schlauch" mit der Randnaht des handinnenseitigen Fingerkuppenbereichs vernäht. Dies führt vorzugsweise zur Ausbildung einer "Paspel" oder Randnahtverstärkung. Gemäss diesem bevorzugten Ausführungsbeispiel sind die freien Enden der Schenkel im am Handschuh befestigten Zustand vorzugsweise ins Handschuhinnere gerichtet und von aussen nicht sichtbar, was dazu führen kann, dass die Schenkel zur Handwurzel hin zulaufend, d.h. mit allmählich abnehmender Breite ausgebildet sind. Der erste Kontaktbereich kann aber auch eine flache parabelförmige Ausgestaltung haben, die am handinnenseitigen Fingerkuppenbereich auf die Aussenfläche des Handschuhs aufgenäht oder aufgeklebt wird.

Alternativ kann der erste Kontaktbereich auch auf der handinnenseitigen Aussenfläche des Handschuhs stoffschlüssig befestigt, insbesondere aufgespritzt oder anderweitig aufgetragen bzw. appliziert sein, sofern trotzdem eine elektrische Verbindung zum zweiten Kontaktbereich gewährleistet ist.

Der erste Kontaktbereich steht gemäss einer weiteren bevorzugten Ausführungsform im am Handschuh befestigten Zustand im handinnenseitigen Fingerkuppenbereich in einer Richtung quer zu einer Längsachse des Handschuhs über die handinnenseitige Aussenfläche des Handschuhs vor, vorzugsweise um (einen Vorstand von) maximal der Hälfte einer Breite der Schenkel in einem entsprechenden Schenkelabschnitt des Kontaktelements des ersten Kontaktbereichs im nicht am Handschuh befestigten Zustand.

Der erste Kontaktbereich steht insbesondere bevorzugt um einen Bereich von 0.2-3 mm vor. Der Vorstand entspricht im oben genannten Fall des schlauchförmigen ersten Kontaktbereichs maximal dem Durchmesser, vorzugsweise etwa dem Radius des Schlauchs bzw. der Wulst. Mit einer solchen vorstehenden Wulst kann ein Touchscreen viel präziser bedient werden als mit der ganzen Fingerkuppenfläche.

Die Schenkel des ersten Kontaktbereichs am Handschuh weisen vorzugsweise im am Handschuh befestigten Zustand eine Breite in einem Bereich von 0.5-5 mm, vorzugsweise von 0.2-3 mm auf, wobei vorzugsweise die Schenkel am Handschuh zu ihren freien Enden hin zulaufend ausgebildet sind.

Der im Handschuhinneren angeordnete zweite Kontaktbereich ist vorteilhafterweise an einer Innenfläche eines Aussenmaterials des Handschuhs angeordnet, was bei einem einschichtigen Handschuh mit nur einer Materiallage der die Hand des Benutzers direkt oder indirekt kontaktierenden Innenfläche des Handschuhs entspricht. Falls der Handschuh ein Innenfutter aufweist, kann der zweite Kontaktbereich an der vorzugsweise die Hand des Benutzers direkt oder indirekt kontaktierenden Innenfläche des Innenfutters angeordnet sein.

Wenn der Handschuh ein Innenfutter aufweist, so ist es alternativ möglich, dass der zweite Kontaktbereich an einer Aussenfläche des Innenfutters angeordnet ist, und vorzugsweise zwischen der Innenfläche eines Aussenmaterials und der Aussenfläche des Innenfutters. Bei einer solchen intermediären bzw. "Sandwich" Anordnung des zweiten Kontaktbereichs zwischen den zwei Materialschichten des Handschuhs muss aber dennoch eine elektrische Verbindung vom zweiten Kontaktelement zur Haut des Benutzers gewährleistet sein.

Vorzugsweise ist der erste Kontaktbereich über eine mechanische Verbindung, vorzugsweise über einen Steg oder eine Lasche mit einem zweiten Kontaktbereich verbunden, wobei die Verbindung bzw. der Steg vorzugsweise mindestens teilweise aus dem gleichen Material gebildet ist wie das Kontaktelement, insbesondere bevorzugt aus dem gleichen Material wie der ersten und/oder der zweite Kontaktbereich. Die Verbindung zwischen dem ersten und dem zweiten Kontaktbereich beispielsweise durch eine einstückige Ausbildung des Kontaktelements realisiert sein. Es sind aber auch andere Verbindungsmittel denkbar, insbesondere rein elektrische Verbindungen.

Der Steg des Kontaktelements ist gemäss einer weiteren bevorzugten Ausführungsform der Erfindung von der Aussenfläche des Handschuhs durch ein Aussenmaterial des Handschuhs hindurch geführt bzw. durchtritt das Aussenmaterial oder eine Naht, die zwei Abschnitte von Aussenmaterial miteinander verbindet. Vorzugsweise ist der Steg des Kontaktelements gegebenenfalls zusätzlich durch ein allfällig vorhandenes Innenfutter hindurch an die Innenfläche des Handschuhs, bzw. an die Innenfläche des Innenfutters geführt. Dabei ist vorzugsweise der gesamte Steg im Handschuhinnern angeordnet. Es kann aber auch sein, dass der dem ersten Kontaktbereich zugewandte Abschnitt des Stegs mindestens teilweise von der Aussenfläche des Handschuhs vorsteht bzw. noch an der Aussenfläche des Handschuhs verläuft, während der dem zweiten Kontaktbereich zugewandte Abschnitt des Stegs im Handschuhinneren verläuft.

Der zweite Kontaktbereich ist vorzugsweise ausgebildet, um bei Benutzung direkt oder indirekt mit einer Hautoberfläche einer Hand eines Benutzers in Kontakt zu gelangen. Dazu ist er vorzugsweise flächig ausgebildet, was aber Unstetigkeitsstellen oder Vorsprünge bzw. Reliefmuster nicht ausschliessen soll.

Vorteilhafterweise ist das Kontaktelement und dabei vorzugsweise sowohl der erste als auch der zweite Kontaktbereich aus einem leitfähigen Material gebildet. Dabei ist es möglich, beispielsweise im Falle eines Strickhandschuhs, oder auch falls der Handschuh selbst im handinnenseitigen Fingerkuppenbereich aus einem flächigen Gewebe ausgebildet ist, die Leitfähigkeit des Materials des Kontaktelements durch die Einwebung mindestens eines leitfähigen Garns oder Fadens zu erreichen. Das leitfähige Garn (beispielsweise ein Silberfaden) kann dann für die Ausbildung des ersten Kontaktbereichs parabelförmig im handinnenseitigen Fingerkuppenbereich eingezogen werden, wobei die Höhe des Vorstands von der Aussenfläche des Handschuhs durch die Schichtdicke der Einwebung variiert werden kann. Im Falle eines Strickhandschuhs, der im Fingerkuppenbereich nicht unbedingt Nähte aufweist, ist die Kante, entlang der das parabelförmig ausgebildete erste Kontaktelement verläuft, gewissermassen durch die parabel- bzw. bogenförmige Verlaufsform des handinnenseitigen Fingerkuppenbereichs selbst an der Fingerspitze gebildet.

Strickhandschuhe haben aber den Nachteil, dass Luft und Feuchtigkeit in das Gewebe eindringen können, weshalb für Handschuhe, die bei kühleren Temperaturen verwendet werden, für das leitfähige Material des Kontaktelements vorzugsweise ein durchgängiges Flachmaterial und/oder ein mindestens bereichsweise leitfähiges Gewebe und/oder ein mindestens bereichsweise leitfähiges Vlies verwendet wird, oder eine Kombination davon. Insbesondere bevorzugt handelt es sich bei dem leitfähigen Material um einen Kunststoff, insbesondere bevorzugt um leitfähiges Polyurethan (PU) oder Polyvinylchlorid (PVC). Das leitfähige Material kann aber auch ein Kunststoff mit darin eingearbeiteten leitfähigen Fasern oder leitfähigen Partikeln sein, oder ein Kunststoff mit mindestens einem darin eingearbeiteten molekularen Leiter.

Es wäre auch möglich, eine Mischform vorzusehen, z.B. dass der erste Kontaktbereich durch eine (im Falle des ersten Kontaktbereichs parabelförmige) Aufnähung/Applikation eines leitfähigen Garns ausgestaltet ist, während der zweite Kontaktbereich aus einem flächigen leitfähigen Material ausgestaltet ist, oder umgekehrt. Weiter ist es denkbar, dass ein Naturmaterial, welches normalerweise keine leitfähigen Eigenschaften besitzt (wie z.B. Leder oder Naturgewebe), einer Behandlung durch eine pigmentierte leitfähige Flüssigkeit oder einer Beschichtung mit leitfähigem Material unterzogen wird. Hiermit kann ein Material, welches normalerweise nicht leitfähig ist, leitfähig gemacht werden.

Weitere Ausführungsbeispiele sind in den abhängigen Ansprüchen beschrieben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine schematische Abbildung eines Handschuhs für eine linke Hand gemäss einer bevorzugten Ausführungsform;
- Fig. 2: eine Vergrösserung des Ausschnittes X mit dem Fingerkuppenbereich der Zeigefingerhülle des Handschuhs von Figur 1 in einer "halbtransparenten" Darstellung;
- Fig. 3: eine schematische Abbildung eines leitfähigen Kontaktelements im nicht am Handschuh befestigten Zustand gemäss einer bevorzugten Ausführungsform;
- Fig. 4: eine schematische Abbildung von 5 verschiedenen Beispielformen des ersten Kontaktbereichs im am Handschuh befestigten Zustand;
- Fig. 5: eine Schnittdarstellung entlang der Handfläche durch einen Fingerkuppenbereich gemäss einer bevorzugten Ausführungsform in Bezug auf die Anordnung des zweiten, inneren Kontaktbereichs;
- Fig. 6: eine Schnittdarstellung entlang der Handfläche durch einen Fingerkuppenbereich gemäss einer weiteren bevorzugten Ausführungsform in Bezug auf die Anordnung des zweiten, inneren Kontaktbereichs.

### BESCHREIBUNG BEVORZUGTER AUSFÜHRUNGSFORMEN

Figur 1 zeigt einen Handschuh 1 gemäss einem ersten Ausführungsbeispiel der Erfindung. Dieser weist fünf Fingerhüllen 2-6 auf, wobei nur der handinnenseitige Fingerkuppenbereich 3a der Zeigefingerhülle 3 mit einem erfindungsgemässen Kontaktelement 10 dargestellt ist. Gemäss dem dargestellten bevorzugten Ausführungsbeispiel weist auch die Daumenhülle 2 ein solches erfindungsgemässes Kontaktelement 10 auf, dieses ist jedoch aufgrund der Ansicht des Handschuhs 1 für den Betrachter nicht sichtbar. Möglich wären auch zusätzliche Kontaktelemente 10 an einem oder mehreren der anderen Fingerhüllen 4-6. Die dargestellten und in der Folge beschriebenen Merkmale der Zeigefingerhülle 3 (in der Folge stellvertretend "Fingerhülle" genannt) sollen auch für die Daumenhülle 2 und allfällige weitere Fingerhüllen 4-6 mit einem Kontaktelement 10 gelten.

Der Handschuh 1 weist ausserdem einen Handgelenksabschnitt 9 und einen Mittelhandabschnitt 7 auf, sowie ein zwischen den Fingerhüllen 2-6 und dem Handgelenksabschnitt 9 angeordnetes Festlegungsmittel 11 zur Festlegung der Weite des Handschuhs 1 am Handgelenk des Benutzers. Der abgebildete Handschuh 1 weist ferner eine optionale Kupplungsvorrichtung 8 auf, welche (z.B. in Form der dargestellten Öse) die Kupplung des Handschuhs 1 an einen Stockgriff, z.B. eines Trekking-, Nordic Walking-, Langlauf- oder Skistocks, ermöglicht. Die Fingerhüllen 2-6 des abgebildeten Handschuhs 1 sind hier aus verschiedenen Abschnitten eines Aussenmaterials 17 zusammengenäht. Dabei ist die Fingerhülle 3 (beispielhaft auch für andere Fingerhüllen, insbesondere auch für die Daumenhülle anwendbar) aus einem handinnenseitigen Fingerkuppenbereich 3a und einem handaussenseitigen Bereich 3b gebildet, welche über einen Seitenbereich 3c miteinander verbunden sind. Am handinnenseitigen Fingerkuppenbereich 3a ist handschuhaussenseitig bzw. an der Aussenfläche des Handschuhs 1 ein Kontaktelement 10 angebracht, dessen parabelförmige bzw. sichel- oder bogenförmige Ausdehnung sich im handinnenseitigen Fingerkuppenbereich 3a im Wesentlichen auf den Randbereich des Fingerkuppenbereichs 3a beschränkt. Dabei steht das Kontaktelement 10 in einer Richtung quer zur Längsachse L des Handschuhs 1 etwas über die eigentliche Fingerfläche des handinnenseitigen Fingerkuppenbereichs 3a bzw. die Aussenfläche 17a des Handschuhs 1 hervor. Gemäss dem dargestellten Ausführungsbeispiel schliesst das Kontaktelement 10 in Richtung des Fingerkuppenbereichs 3a unmittelbar an eine (nicht dargestellte) Randnaht an, welche den Seitenbereich 3c mit dem Fingerkuppenbereich 3a verbindet. Das heisst die Parabelform schmiegt sich im abgebildeten Beispiel eines genähten (bzw. aus mehreren zusammengefügten Materialabschnitten ausgebildeten) Handschuhs an dessen Kante 18 an, die im Wesentlichen durch die sich entlang des handinnenseitigen Abschnittes der Fingerhülle 3 erstreckende (nicht dargestellte) Randnaht gebildet ist.

In Figur 2 ist ein vergrösserter Ausschnitt X des Fingerkuppenbereichs 3a von Figur 1 dargestellt. Das Kontaktelement 10 ist gemäss diesem Ausführungsbeispiel aus einem ersten, äusseren Kontaktbereich 13 und einem zweiten, inneren Kontaktbereich 14 gebildet, welche über einen Steg 15 miteinander verbunden sind. Der Steg 15 verläuft vom Fingerkuppenberich 3a über den gekrümmten Bereich der Fingerspitze bzw. des Fingerspitzenbereichs 3d in Richtung des handaussenseitigen Bereichs 3b bzw. der Rückseite der Fingerhülle 3, wobei der Steg 15 im Inneren des Handschuhs 1 verläuft und von aussen kaum bis nicht sichtbar ist. Der Steg 15 führt somit durch das Aussenmaterial 17 oder durch die Randnaht hindurch ins Handschuhinnere und verbindet dort den ersten Kontaktbereich 13 mit dem im Handschuhinneren angeordneten zweiten Kontaktbereich 14.

Dieser innere, zweite Kontaktbereich 14 kann, wie in Figur 5 dargestellt ist, im Falle eines Handschuhs mit Innenfutter 16, zwischen Aussenmaterial 17 und Innenfutter 16 angeordnet sein. Voraussetzung dabei ist aber, dass der Kontakt (die elektrische Verbindung) mindestens indirekt über das Innenfutter 16 zur Haut des Benutzers gewährleistet ist. In Figur 5 ist erkennbar, wie der Steg 15 das Aussenmaterial 17 durchtritt und der zweite Kontaktbereich 14 an der Aussenfläche 16a des Innenfutters 16 angeordnet ist.

Alternativ dazu kann, wie in Figur 6 dargestellt, der zweite Kontaktbereich 14 im Innenhohlraum 12 der Fingerhülle 3 des Handschuhs 1, d.h. an der Innenfläche 16b des Innenfutters 16 angeordnet sein. So ist ein direkter Kontakt des zweiten Kontaktbereichs 14 mit der Haut des Benutzers gewährleistet (wobei dieser Kontakt nicht auf die Fingerkuppe des Benutzers beschränkt sein muss), da die Hand zur Benutzung des Handschuhs 1 in den Innenhohlraum 12 eingeführt wird. In dem Ausführungsbeispiel von Figur 6 durchquert der Steg 15, welcher den ersten, äusseren Kontaktbereich 13 mit dem zweiten, inneren Kontaktbereich 14 verbindet, sowohl das Aussenmaterial 17 als auch das Innenfutter 16. Es wäre jedoch auch möglich, einen nur einschichtigen Handschuh mit einem Aussenmaterial 17 vorzusehen, bei dem der erste Kontaktbereich 13 an der Aussenfläche 17a des Aussenmaterials 17, und der zweite Kontaktbereich 14 an der Innenfläche 17b des Aussenmaterials 17 angeordnet ist.

In Figur 3 ist ein Kontaktelement 10 in einer noch nicht am Handschuh 1 befestigten Form dargestellt. Ein erfindungsgemässes Kontaktelement 10 kann beispielsweise aus der dargestellten Form geformt werden, welche sich besonders eignet, wenn das Kontaktelement am Handschuh 1 eingenäht werden soll. Dies kann geschehen, indem der sichelförmige Bereich 13 durch Zusammenführen der Aussenkante 13c mit der Innenkante 13d entlang der dargestellten Linie K zu einer im Wesentlichen parabelförmigen Wulst bzw. einem Schlauch zusammengefaltet wird. Die zusammengeführten Kanten 13c, 13d würden dann gemäss diesem Ausführungsbeispiel zusammen mit der (nicht dargestellten) Randnaht an der Kante 18 des handinnenseitigen Fingerkuppenbereichs 3a vernäht. Die Breite b2 der Wulst bzw. des Schlauchs beträgt dann maximal die Hälfte der Breite b1 der Schenkel des Kontaktelements 10 im nicht zusammengelegten und somit im nicht am Handschuh befestigten bzw. an-/eingenähten Zustand. Die in Figur 3 dargestellte Achse A, und somit die Mitte des Stegs 15, kommt gemäss dem dargestellten Ausführungsbeispiel von Figur 2 bei der Einarbeitung des Kontaktelements 10 in den Handschuh 1 auf den gekrümmten Bereich im Fingerspitzenbereich 3d der Fingerhülle 3 zu liegen, in einer Richtung quer zur Längsrichtung eines ausgestreckten Fingers des Benutzers. Der Steg 15 ist gemäss dem dargestellten Ausführungsbeispiel sowohl mit seinem dem ersten Kontaktbereich 13 zugewandten Abschnitt 15a, als auch mit seinem dem zweiten Kontaktbereich 14 zugewandten Abschnitt 15b im Inneren des Handschuhs angeordnet. Die in Figur 3 dargestellten Schenkel 13a, 13b des Kontaktelements 10 im nicht am Handschuh befestigten Zustand sind zu ihren freien Enden hin leicht zulaufend ausgebildet. Die Schenkel 13a, 13b des am Handschuh 1 angenähten Kontaktelements 10 verlaufen in diesem Fall auch zu Ihren Enden hin zulaufend, wobei die Enden nach unten hin, d.h. von der Fingerspitze weg zur Fingerwurzel bzw. zum handinnenseitigen Mittelhandabschnitt 7 hin gerichtet sind. Der Scheitelpunkt 21 der Parabelform des ersten Kontaktbereichs 13 ist in dem am Handschuh befestigten Zustand des Kontaktelements 10 im Fingerspitzenbereich 3d der Fingerhülle 3 angeordnet.

In Figur 4 sind schematisch 5 Beispiele einer Form des ersten Kontaktbereichs 13 dargestellt, die alle als "parabelförmig" im Sinne der vorliegenden Erfindung zu betrachten sein. Dabei zeigt Fig. 4a eine klassische Parabelform, und Fig. 4b eine Teil- /Halbparabelform. Der erste Kontaktbereich 13 kann aber auch, wie in Fig. 4c dargestellt, eine eher halbkreisförmige oder bogenförmige Gestalt haben, oder gemäss Fig. 4e sichelförmig oder halbmondförmig ausgestaltet sein. Die in Fig. 4d gezeigte etwas "eckigere" Parabelform kann insbesondere bei Handschuhen, bei denen mehrere Materialabschnitte miteinander verbunden, bzw. vernäht sind, zur Anwendung kommen, da hier die Naht meist eine etwas "eckigere" Form des Fingerkuppenabschnitts vorgibt, bzw. die Form eines halben Rechtecks mit abgerundeten Ecken. In der hier gegebenen Darstellung sind die Schenkel jeweils gleich lang, die Schenkel können aber auch unterschiedliche Länge haben. Die maximale Ausdehnung bzw. die Länge p (vom Scheitelpunkt bis zur Spitze des längsten Schenkels) des ersten Kontaktbereichs 13, gemessen entlang einer Längsachse L der Fingerhülle, bzw. des Handschuhs 1, liegt im Bereich von 2-25 mm, vorzugsweise im Bereich von 5-15 mm, insbesondere bevorzugt im Bereich von 7-13 mm

**BEZUGSZEICHENLISTE**

| | | | |
|---|---|---|---|
| 1 | Handschuh | 15 | Verbindungssteg zwischen 13 und 14 |
| 2 | Daumenhülle, | | |
| 3 | Fingerhülle, Zeigefingerhülle | 15a | zu 13 hin gerichteter Abschnitt von 15 |
| 3a | handinnenseitiger Fingerkuppenbereich von 3 | | |
| | | 15b | zu 14 hin gerichteter Abschnitt von 15 |
| 3b | handaussenseitiger Bereich von 3 | | |
| | | 16 | Innenfutter |
| 3c | Seitenbereich von 3 | 16a | Aussenfläche von 16 |
| 3d | Fingerspitzenbereich von 3 | 16b | Innenfläche von 16 |
| 4 | Mittelfingerhülle | 17 | Aussenmaterial |
| 5 | Ringfingerhülle | 17a | Aussenfläche von 17 bzw. 1 |
| 6 | Kleinfingerhülle | 17b | Innenfläche von 17 |
| 7 | Mittelhandabschnitt von 1 | 18 | Kante von 3a |
| 8 | Kupplungsvorrichtung | 19 | Handinnenseite |
| 9 | Handgelenksabschnitt | 20 | Handaussenseite |
| 10 | Kontaktelement | 21 | Scheitelpunkt von 13 |
| 11 | Festlegungsmittel | A | Faltlinie von 10 |
| 12 | Innenhohlraum von 3 | K | Krümmungslinie von 13 |
| 13 | erster, äusserer Kontaktbereich von 10 | L | Längsachse von 1 |
| | | b1 | Breite von 13a, 13b in 10' |
| 13a | erster Schenkel von 13 | b2 | Breite von 13a, 13b in 10 |
| 13b | zweiter Schenkel von 13 | p | Länge von 13 in 3a |
| 13c | Aussenkante von 13 | v | Vorstand von 13 |
| 13d | Innenkante von 13 | | |
| 14 | zweiter, innerer Kontaktbereich von 10 | | |

## Patentansprüche

1. Handschuh (1), aufweisend mindestens eine Fingerhülle (3) zur Aufnahme eines Fingers eines Benutzers, wobei die Fingerhülle (3) ein Kontaktelement (10) aus leitfähigem Material aufweist, wobei das Kontaktelement (10) einen ersten Kontaktbereich (13) und einen zweiten Kontaktbereich (14) aufweist, wobei der erste Kontaktbereich (13) an einer Aussenfläche (17a) des Handschuhs (1) an einem handinnenseitigen Fingerkuppenbereich (3a) der Fingerhülle (3) angeordnet ist, und wobei der erste Kontaktbereich (13) mit einem zweiten Kontaktbereich (14), welcher an einer Innenfläche des Handschuhs (1) angeordnet ist, elektrisch verbunden ist, **dadurch gekennzeichnet, dass** der erste Kontaktbereich (13) auf einen fingerspitzennahen Randbereich des handinnenseitigen Fingerkuppenbereichs (3a) beschränkt ist und im Wesentlichen parabelförmig ausgebildet ist, wobei eine durch den ersten Kontaktbereich (13) beschriebene Parabelform einen ersten Schenkel (13a) und einen zweiten Schenkel (13b) aufweist, die beide zu einer Handwurzel hin gerichtet sind und wobei ein Scheitelpunkt der Parabelform in einem Fingerspitzenbereich (3d) angeordnet ist.

2. Handschuh (1) nach Anspruch 1, **dadurch gekennzeichnet, dass** die Parabelform des ersten Kontaktbereichs (13) im Wesentlichen entlang einer Kante (18) des handinnenseitigen Fingerkuppenbereichs (3a) des Handschuhs (1) verläuft, welche vorzugsweise im Falle eines genähten Handschuhs (1) den handinnenseitigen Fingerkuppenbereich (3a) von einem zwischen dem handinnenseitigen Fingerkuppenbereich (3a) und einem handaussenseitigen Bereich (3b) liegenden Seitenbereich (3c) der Fingerhülle (3) trennt.

3. Handschuh (1) nach einem der vorhergehenden Ansprüche, **dadurch gekennzeichnet, dass** der Handschuh (1) eine Zeigefmgerhülle (3) mit einem Kontaktelement (10) und/oder eine Daumenhülle (2) mit einem Kontaktelement (10) aufweist, und wobei vorzugsweise ein erstes Kontaktelement (10) am handinnenseitigen Fingerkuppenbereich (3a) der Zeigefingerhülle (3) angeordnet ist und ein zweites Kontaktelement (10) am handinnenseitigen Fingerkuppenbereich (3a) der Daumenhülle (2) angeordnet ist, wobei insbesondere bevorzugt von den Fingerhüllen des Handschuhs (1) nur die Daumenhülle (2) und die Zeigefingerhülle (3) an ihrem jeweiligen handinnenseitigen Fingerkuppenbereich (3a) je ein Kontaktelement (10) aufweisen.

4. Handschuh (1) nach einem der vorhergehenden Ansprüche, **dadurch gekennzeichnet, dass** der erste Kontaktbereich (13) am Handschuh wulst- oder schlauchförmig ausgebildet ist, wobei vorzugsweise eine Aussenkante (13c) und eine Innenkante (13d) des ersten Kontaktbereichs (13) des Kontaktelements (10) in einem noch nicht am Handschuh befestigten Zustand entlang einer Krümmungslinie (K) zusammengelegt sind und in einem am Handschuh befestigten Zustand insbesondere bevorzugt mit einer Randnaht an einer Kante (18) des handinnenseitigen Fingerkuppenbereichs (3a) vernäht sind.

5. Handschuh (1) nach einem der vorhergehenden Ansprüche, **dadurch gekennzeichnet, dass** der erste Kontaktbereich (13) im handinnenseitigen Fingerkuppenbereich (3a) in einer Richtung quer zu einer Längsachse (L) des Handschuhs (1) über die Aussenfläche (17a) des Handschuhs (1) vorsteht, vorzugsweise um einen Vorstand (v) von maximal der Hälfte einer Breite (b1) der Schenkel (13a, 13b) des ersten Kontaktbereichs (13) in einem entsprechenden Schenkelabschnitt des Kontaktelements (10), wobei der erste Kontaktbereich (13) insbesondere bevorzugt um einen Bereich von 0.2-3 mm vorsteht.

6. Handschuh (1) nach einem der vorhergehenden Ansprüche, **dadurch gekennzeichnet, dass** der zweite Kontaktbereich (14) an einer Innenfläche (17b) eines Aussenmaterials (17) des Handschuhs (1) angeordnet ist, oder falls der Handschuh (1) ein Innenfutter (16) aufweist, der zweite Kontaktbereich (14) an einer Innenfläche (16b) des Innenfutters (16) angeordnet ist.

7. Handschuh (1) nach einem der Ansprüche 1-5, **dadurch gekennzeichnet, dass** der Handschuh (1) ein Innenfutter (16) aufweist, und dass der zweite Kontaktbereich (14) an einer Aussenfläche (16a) des Innenfutters (16) angeordnet ist, und vorzugsweise zwischen einer Innenfläche (17b) eines Aussenmaterials (17) und der Aussenfläche (16a) des Innenfutters (16) angeordnet ist.

8. Handschuh (1) nach einem der vorhergehenden Ansprüche, **dadurch gekennzeichnet, dass** der erste Kontaktbereich über einen Steg (15) mit einem zweiten Kontaktbereich (14) verbunden ist, wobei der Steg (15) vorzugsweise mindestens teilweise aus dem gleichen Material gebildet ist wie das Kontaktelement (10), vorzugsweise aus dem gleichen Material wie der zweite Kontaktbereich (13).

9. Handschuh (1) nach einem der vorhergehenden Ansprüche, **dadurch gekennzeichnet, dass** der Steg (15) des Kontaktelements (10) von der Aussenfläche (17a) des Handschuhs (1) durch ein Aussenmaterial (17) des Handschuhs (1) hindurch geführt ist, wobei der Steg des Kontaktelements gegebenenfalls zusätzlich durch ein Innenfutter (16) hindurch an die Innenfläche des Handschuhs geführt ist.

10. Handschuh (1) nach einem vorhergehenden Ansprüche, **dadurch gekennzeichnet, dass** die Schenkel (13a, 13b) des ersten Kontaktbereichs (13) am Handschuh (1) eine Breite (b2) in einem Bereich von 0.5-5 mm, vorzugsweise von 0.2-3 mm aufweisen, wobei vorzugsweise die Schenkel (13a, 13b) am Handschuh zu ihren freien Enden hin zulaufend ausgebildet sind.

11. Handschuh (1) nach einem der vorhergehenden Ansprüche, **dadurch gekennzeichnet, dass** der erste Kontaktbereich (13) mit einer Randnaht an einer Kante (18) des handinnenseitigen Fingerkuppenbereichs (3a) vernäht ist, wobei der erste Kontaktbereich (13) vorzugsweise zu einer Paspel vernäht ist.

12. Handschuh (1) nach einem der vorhergehenden Ansprüche, **dadurch gekennzeichnet, dass** der zweite Kontaktbereich (14) ausgebildet ist, bei Benutzung direkt oder indirekt mit einer Hautoberfläche einer Hand eines Benutzers in Kontakt zu gelangen.

13. Handschuh (1) nach einem der vorhergehenden Ansprüche, **dadurch gekennzeichnet, dass** der zweite Kontaktbereich (14) flächig ausgebildet ist.

14. Handschuh (1) nach einem der vorhergehenden Ansprüche, **dadurch gekennzeichnet, dass** das Kontaktelement (10) und davon insbesondere der zweite Kontaktbereich (14), aus einem leitfähigen Material, vorzugsweise aus einem durchgängigen Flachmaterial und/oder aus einem mindestens bereichsweise leitfähigen Gewebe und/oder einem mindestens bereichsweise leitfähigem Vlies ausgebildet ist, wobei das leitfähige Material insbesondere bevorzugt ein Kunststoff, insbesondere bevorzugt aus leitfähigem Polyurethan (PU) oder Polyvinylchlorid (PVC) gebildet ist, oder aus einem Kunststoff mit darin eingearbeiteten leitfähigen Fasern oder leitfähigen Partikeln, oder mit mindestens einem darin eingearbeiteten molekularen Leiter.

15. Handschuh (1) nach einem der vorhergehenden Ansprüche, **dadurch gekennzeichnet, dass** der erste Kontaktbereich (13) auf einer Aussenfläche (17a) des Aussenmaterials (17) des Handschuhs (1) stoffschlüssig befestigt, insbesondere aufgespritzt ist.

## Claims

1. Glove (1) having at least one finger sheath (3) for receiving a finger of a user, wherein the finger sheath (3) has a contact element (10) made of conductive material, wherein the contact element (10) has a first contact area (13) and a second contact area (14), wherein the first contact area (13) is arranged on an outer face (17a) of the glove (1), on a palmar finger-pad area (3a) of the finger sheath (3), and wherein the first contact area (13) is electrically connected to a second contact area (14) which is arranged on an inner face of the glove (1), **characterized in that** the first contact area (13) is limited to an edge area of the palmar finger-pad area (3a) near the fingertip and is substantially parabolic, wherein a parabola shape described by the first contact area (13) has a first limb (13a) and a second limb (13b), which are both directed towards a wrist, and wherein a vertex of the parabola shape is arranged in a fingertip area (3d).

2. Glove (1) according to Claim 1, **characterized in that** the parabola shape of the first contact area (13) extends substantially along a margin (18) of the palmar finger-pad area (3a) of the glove (1), which margin (18), preferably in the case of a sewn glove (1), separates the palmar finger-pad area (3a) from a lateral area (3c) of the finger sheath (3) lying between the palmar finger-pad area (3a) and a dorsal area (3b).

3. Glove (1) according to one of the preceding claims, **characterized in that** the glove (1) has an index finger sheath (3) with a contact element (10) and/or a thumb sheath (2) with a contact element (10), and wherein preferably a first contact element (10) is arranged on the palmar finger-pad area (3a) of the index finger sheath (3) and a second contact element (10) is arranged on the palmar finger-pad area (3a) of the thumb sheath (2), and, of the finger sheaths of the glove (1), it is particularly preferably only the thumb sheath (2) and the index finger sheath (3) that each have a contact element (10) on their respective palmar finger-pad area (3a).

4. Glove (1) according to one of the preceding claims, **characterized in that** the first contact area (13) is formed in a bead shape or tube shape on the glove, wherein an outer margin (13c) and an inner margin (13d) of the first contact area (13) of the contact element (10) are preferably placed together along a line of curvature (K) in a state not yet secured to the glove, and are particularly preferably sewn onto an edge seam on a margin (18) of the palmar finger-pad area (3a) in a state secured to the glove.

5. Glove (1) according to one of the preceding claims, **characterized in that** the first contact area (13) in the palmar finger-pad area (3a) protrudes beyond the outer face (17a) of the glove (1) in a direction transverse to a longitudinal axis (L) of the glove (1), preferably by a protrusion distance (v) of at most half a width (b1) of the limbs (13a, 13b) of the first contact area (13) in a corresponding limb portion of the contact element (10), wherein the first contact area (13) in particular preferably protrudes by a range of 0.2 - 3 mm.

6. Glove (1) according to one of the preceding claims, **characterized in that** the second contact area (14) is arranged on an inner face (17b) of an outer material (17) of the glove (1), or, if the glove (1) has an inner lining (16), the second contact area (14) is arranged on an inner face (16b) of the inner lining (16).

7. Glove (1) according to one of Claims 1 to 5, **characterized in that** the glove (1) has an inner lining (16), and **in that** the second contact area (14) is arranged on an outer face (16a) of the inner lining (16), and is preferably arranged between an inner face (17b) of an outer material (17) and the outer face (16a) of the inner lining (16).

8. Glove (1) according to one of the preceding claims, **characterized in that** the first contact area is connected to a second contact area (14) via a web (15), wherein the web (15) is preferably formed at least partially from the same material as the contact element (10), preferably from the same material as the second contact area (13).

9. Glove (1) according to one of the preceding claims, **characterized in that** the web (15) of the contact element (10) is routed from the outer face (17a) of the glove (1) through an outer material (17) of the glove (1), wherein the web of the contact element is optionally additionally routed through an inner lining (16) onto the inner face of the glove.

10. Glove (1) according to one of the preceding claims, **characterized in that** the limbs (13a, 13b) of the first contact area (13) on the glove (1) have a width (b2) in a range of 0.5 - 5 mm, preferably of 0.2 - 3 mm, wherein the limbs (13a, 13b) on the glove are preferably designed tapering towards their free ends.

11. Glove (1) according to one of the preceding claims, **characterized in that** the first contact area (13) is sewn onto an edge seam on a margin (18) of the palmar finger-pad area (3a), wherein the first contact area (13) is preferably sewn onto a piping.

12. Glove (1) according to one of the preceding claims, **characterized in that** the second contact area (14) is designed such that, during use, it comes directly or indirectly into contact with a surface of a user's hand.

13. Glove (1) according to one of the preceding claims, **characterized in that** the second contact area (14) is flat.

14. Glove (1) according to one of the preceding claims, **characterized in that** the contact element (10), in particular the second contact area (14) thereof, is made from a conductive material, preferably from a passable flat material and/or from an at least sectionally conductive woven fabric and/or from an at least sectionally conductive nonwoven fabric, wherein the conductive material is particularly preferably a plastic, particularly preferably formed from conductive polyurethane (PU) or polyvinyl chloride (PVC), or from a plastic with incorporated conductive fibres or conductive particles, or with at least one molecular conductor incorporated therein.

15. Glove (1) according to one of the preceding claims, **characterized in that** the first contact area (13) is secured cohesively on an outer face (17a) of the outer material (17) of the glove (1), particularly by being sprayed on.

## Revendications

1. Gant (1), présentant au moins une gaine de doigt (3) destinée à recevoir un doigt d'un utilisateur, dans lequel la gaine de doigt (3) présente un élément de contact (10) en un matériau conducteur, dans lequel l'élément de contact (10) présente une première zone de contact (13) et une deuxième zone de contact (14), dans lequel la première zone de contact (13) est agencée sur une face extérieure (17a) du gant (1) dans une région de bout de doigt (3a) de l'enveloppe de doigt (3) sur le côté intérieur de la main, et dans lequel la première zone de contact (13) est électriquement reliée à une deuxième zone de contact (14), qui est agencée sur une face intérieure du gant (1), **caractérisé en ce que** la première zone de contact (13) est limitée à une région de bord proche de la pointe de doigt d'une région de bout de doigt (3a) sur le côté intérieur de la main et est configurée essentiellement en forme de parabole, dans lequel une forme de parabole décrite par la première zone de contact (13) présente une première branche (13a) et une deuxième branche (13b), qui sont toutes les deux dirigées vers un carpe et dans lequel un sommet de la forme de parabole est agencé dans une région de pointe de doigt (3d).

2. Gant (1) selon la revendication 1, **caractérisé en ce que** la forme de parabole de la première zone de contact (13) s'étend essentiellement le long d'une arête (18) de la région de bout de doigt (3a) du gant (1) sur le côté intérieur de la main, qui de préférence dans le cas d'un gant cousu (1) sépare la région de bout de doigt (3a) sur le côté intérieur de la main d'une région latérale (3c) de la gaine de doigt (3) située entre la région de bout de doigt (3a) sur le côté intérieur de la main et une région (3b) sur le côté extérieur de la main.

3. Gant (1) selon l'une quelconque des revendications précédentes, **caractérisé en ce que** le gant (1) présente une gaine d'index (3) avec un élément de contact (10) et/ou une gaine de pouce (2) avec un élément de contact (10), et dans lequel un premier élément de contact (10) est de préférence agencé sur la région de bout de doigt (3a) de la gaine d'index (3) sur le côté intérieur de la main et un deuxième élément de contact (10) est agencé sur la région de bout de doigt (3a) de la gaine de pouce (2) sur le côté intérieur de la main, dans lequel de préférence encore, parmi les gaines de doigt du gant (1), seules la gaine de pouce (2) et la gaine d'index (3) présentent chacune un élément de contact (10) sur leur région de bout de doigt respective (3a) sur le côté intérieur de la main.

4. Gant (1) selon l'une quelconque des revendications précédentes, **caractérisé en ce que** la première zone de contact (13) est réalisée sur le gant en forme de bourrelet ou de tuyau flexible, dans lequel de préférence une arête extérieure (13c) et une arête intérieure (13d) de la première zone de contact (13) de l'élément de contact (10) sont réunies le long d'une ligne de courbure (K) dans un état pas encore fixé au gant et sont cousues, dans un état fixé au gant, de préférence encore avec une couture de bord à une arête (18) de la région de bout de doigt (3a) sur le côté intérieur de la main.

5. Gant (1) selon l'une quelconque des revendications précédentes, **caractérisé en ce que** la première zone de contact (13) est saillante dans la région de bout de doigt (3a) sur le côté intérieur de la main au-dessus de la face extérieure (17a) du gant (1) dans une direction transversale à un axe longitudinal (L) du gant (1), de préférence d'une distance (v) au maximum égale à la moitié d'une largeur (b1) des branches (13a, 13b) de la première zone de contact (13) dans une partie de branche correspondante de l'élément de contact (10), dans lequel la première zone de contact (13) est de préférence encore saillante d'une distance de 0,2 mm à 3 mm.

6. Gant (1) selon l'une quelconque des revendications précédentes, **caractérisé en ce que** la deuxième zone de contact (14) est agencée sur une face intérieure (17b) d'un matériau extérieur (17) du gant (1) ou, dans le cas où le gant (1) présente une doublure intérieure (16), la deuxième zone de contact (14) est agencée sur une face intérieure (16b) de la doublure intérieure (16).

7. Gant (1) selon l'une quelconque des revendications 1 à 5, **caractérisé en ce que** le gant (1) présente une doublure intérieure (16), et **en ce que** la deuxième zone de contact (14) est agencée sur une face extérieure (16a) de la doublure intérieure (16), et est de préférence agencée entre une face intérieure (17b) d'un matériau extérieur (17) et la face extérieure (16a) de la doublure intérieure (16).

8. Gant (1) selon l'une quelconque des revendications précédentes, **caractérisé en ce que** la première zone de contact est reliée par une nervure (15) à une deuxième zone de contact (14), dans lequel la nervure (15) est de préférence formée au moins en partie dans le même matériau que l'élément de contact (10), de préférence dans le même matériau que la deuxième zone de contact (13).

9. Gant (1) selon l'une quelconque des revendications précédentes, **caractérisé en ce que** la nervure (15) de l'élément de contact (10) est conduite à partir de la face extérieure (17a) du gant (1) à travers un matériau extérieur (17) du gant (1), dans lequel la nervure de l'élément de contact est éventuellement conduite en plus à travers une doublure intérieure (16) jusqu'à la face intérieure du gant.

10. Gant (1) selon l'une quelconque des revendications précédentes, **caractérisé en ce que** les branches (13a, 13b) de la première zone de contact (13) sur le gant (1) présentent une largeur (b2) comprise dans la plage de 0,5 à 5 mm, de préférence de 0,2 à 3 mm, dans lequel les branches (13a, 13b) sont de préférence réalisées sur le gant en forme de pointe vers leurs extrémités libres.

11. Gant (1) selon l'une quelconque des revendications précédentes, **caractérisé en ce que** la première zone de contact (13) est cousue à une arête (18) de la région de bout de doigt (3a) sur le côté intérieur de la main avec une couture de bord, dans lequel la première zone de contact (13) est cousue de préférence en un passepoil.

12. Gant (1) selon l'une quelconque des revendications précédentes, **caractérisé en ce que** la deuxième zone de contact (14) est configurée de façon à venir, en cours d'utilisation, en contact direct ou indirect avec une surface de la peau d'une main d'un utilisateur.

13. Gant (1) selon l'une quelconque des revendications précédentes, **caractérisé en ce que** la deuxième zone de contact (14) est réalisée en surface.

14. Gant (1) selon l'une quelconque des revendications précédentes, **caractérisé en ce que** l'élément de contact (10) et dans celui-ci en particulier la deuxième zone de contact (14) est réalisée en un matériau conducteur, de préférence en un matériau plat continu et/ou en un tissu au moins localement conducteur et/ou en un non-tissé au moins localement conducteur, dans lequel le matériau conducteur, de préférence encore une matière synthétique, est formé de préférence encore en polyuréthane (PU) ou en chlorure de polyvinyle (PVC) conducteur, ou en une matière synthétique avec des fibres conductrices ou des particules conductrices incorporées dans celle-ci, ou avec au moins un conducteur moléculaire incorporé dans celle-ci.

15. Gant (1) selon l'une quelconque des revendications précédentes, **caractérisé en ce que** la première zone de contact (13) est fixée par liaison de matière, en particulier pulvérisée, sur une face extérieure (17a) du matériau extérieur (17) du gant (1).
